# FASCICULE DE BREVET EUROPEEN

(11) **EP 0 913 551 B1**
(45) Date de publication et mention de la délivrance du brevet: **21.05.2003**
(21) Numéro de dépôt: 98402661.7
(22) Date de dépôt: 26.10.1998
(51) Int. Cl.: E06B 9/76

(54) **Perfectionnements apportés à une manivelle de volet roulant**
Rolladenkurbelstange
Roller shutter crank rod

(30) Priorité: 03.11.1997 FR 9713797
(43) Date de publication de la demande: 06.05.1999
(73) Titulaire: Zurfluh Feller, 25150 Roide (FR)
(72) Inventeur: Gouthiere, Damien, 25150 Vermondans (FR)
(74) Mandataire: Armengaud Ainé, Alain

(56) Documents cités:
- EP-A- 0 375 493
- DE-A- 2 218 614
- FR-A- 1 080 667
- US-A- 2 524 508

## Description

La présente invention est relative à des perfectionnements apportés à une manivelle pour volet roulant.

De façon classique, une manivelle comporte un bras central qui est muni à chaque extrémité d'un point d'articulation entre, d'une part une partie reliée à la tringle de liaison avec l'articulation de l'axe d'enroulement du tablier du volet roulant, et d'autre part avec une partie tubulaire formant moyen de préhension de la manivelle.

Généralement, ces manivelles, au niveau des points d'articulation, sont munies d'un organe élastique du type ressort, qui en fonction du sens de son montage, amène ou efface l'une des parties de la manivelle, d'une position allongée à une position pliée. Certaines manivelles sont également dépourvues de tout dispositif d'indexation ou de blocage, qui ne permet pas ainsi de maintenir dans une position donnée les différents composants de la manivelle.

Par ailleurs, le poids des divers éléments formant la manivelle génère naturellement une position stable d'équilibre qui peut ne pas correspondre aux souhaits de l'utilisateur.

La présente invention vise donc à pallier ces inconvénients en proposant un système de manivelle qui demeure en position quelle que soit la configuration donnée par l'utilisateur et qui soit indépendante de la masse des divers composants.

A cet effet, la manivelle objet de l'invention comprenant une tige centrale reliée à chacune de ses extrémités, par un point d'articulation, à une première tige qui est connectée par l'intermédiaire d'une genouillère d'un cardan à l'axe de rotation du tablier du volet roulant, et à une seconde tige servant de moyen de préhension à l'utilisateur se caractérise en ce que l'un au moins des points d'articulation comporte un orifice de section droite polygonale de manière à coopérer avec un palier dont le profil extérieur est complémentaire à celui de l'orifice, ledit palier comprenant un orifice central à section droite oblongue qui coopère avec un axe d'articulation disposant d'une pluralité de facettes afin de connecter ladite tige centrale respectivement au moyen de préhension et à ladite première tige.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue en perspective de la manivelle, objet de l'invention, dans une configuration pliée, dite de travail ;
- la figure 2 est une vue en perspective de la manivelle, objet de l'invention, dans une configuration allongée, dite de repos ;
- la figure 3 est une vue en perspective et en éclaté de la manivelle, objet de l'invention ;
- la figure 4 est une vue en perspective et à plus grande échelle de l'extrémité de la tige centrale de la manivelle.

Selon un mode préféré de réalisation de la manivelle 1, objet de l'invention, celle-ci comporte une tige centrale 2 réalisée préférentiellement dans un matériau métallique ou une matière plastique disposant de propriétés mécaniques élevées. Cette tige 2 est reliée à chacune de ses extrémités, par un point d'articulation 3, 4, à une première tige 5 qui est connectée par l'intermédiaire d'une genouillère d'un cardan à l'axe de rotation du tablier du volet roulant, et à une seconde tige servant de moyen de préhension 6 à l'utilisateur.

Selon une caractéristique avantageuse de l'invention, l'un au moins des points d'articulation 3, 4 présents à chaque extrémité de ladite tige 2 comporte un orifice 7 de section droite polygonale (carrée, rectangulaire, hexagonale, octogonale...) de manière à coopérer avec un palier 8 dont le profil extérieur est complémentaire à celui de l'orifice 7.

Ce palier 8, monté à force à l'intérieur de l'orifice à section droite polygonale, est préférentiellement réalisé dans un matériau plastique disposant d'un important module d'élasticité. Il comporte un orifice central 9 à section droite oblongue qui reçoit un axe d'articulation 10 disposant d'une pluralité de facettes 11.

Ces facettes 11 coopèrent avec les méplats 12 de l'orifice 9 oblong du palier 8 de manière à immobiliser en rotation l'axe d'articulation 10 par rapport au point d'articulation 3, 4 réalisé à l'extrémité de ladite tige 2.

Préférentiellement, l'axe d'articulation 10 à facettes 11 est réalisé dans un matériau disposant d'un indice de dureté plus important que celui du palier 8, de manière à permettre une déformation élastique de la surface interne de l'orifice 9 oblong lors de la rotation de l'axe d'articulation 10.

Le nombre de facettes 11 réalisées sur l'axe d'articulation 10 détermine le nombre de points d'indexation du moyen de préhension 6 et de la manivelle par rapport à la tringle de liaison 5 avec l'axe de rotation du tablier du volet roulant.

Ainsi, pour un axe d'articulation 10 à quatre facettes 11, on disposera de deux points d'indexation différents correspondant respectivement à une position rectiligne du moyen de préhension 6 par rapport à la tige centrale 2 de la manivelle 1 et de la tige centrale 2 par rapport à la tringle 5 de liaison (cf figure 2) ou une position à angle droit du moyen de préhension 6 par rapport à la tige centrale 2, ou de la tige centrale 2 par rapport à la tringle 5 de liaison (cf figure 1).

Chacune de ces positions correspond en fait à une configuration de la manivelle en position pliée (pour le travail) ou à une configuration de la manivelle en position allongée (pour le repos).

Selon une autre caractéristique avantageuse de l'invention, la tige centrale 2 est munie d'une pluralité d'orifices 13 uniformément répartis selon son axe longitudinal, de manière à permettre le passage d'une pluralité d'ergots 14 venant de caches 15, préférentiellement en matière plastique et éventuellement colorés, qui s'emboîtent les uns au travers des autres, afin "d'habiller" ladite tige centrale 2.

Les axes d'articulation 10 sont reliés, d'une part au moyen de préhension 6 et d'autre part à la tringle 5 de liaison, par l'intermédiaire d'une coupelle 16 et d'un manchon 17.

Selon une caractéristique avantageuse, le manchon 17 destiné à être connecté à la tringle 5 de liaison à l'axe de rotation du tablier du volet roulant est conformé en un tube obtenu par une succession d'opérations de décolletage sur un profilé en matière plastique ou métallique, ou par une opération d'injection de matière plastique, et présente à chacune de ses extrémités un orifice perpendiculaire 18, 19 à l'axe longitudinal du manchon qui reçoit respectivement l'axe d'articulation 10 à facettes 11 et une goupille de liaison avec la tringle 5. En effet, cette tringle 5 s'emboîte dans l'alésage longitudinal du manchon et est maintenue en position grâce à la goupille. La goupille présente une longueur au plus égale au diamètre du manchon 17 de manière à permettre une libre rotation d'un capot 20 monté sur le manchon 17.

Afin de permettre le montage dudit capot 20 sur le manchon 17, celui-ci comporte sensiblement dans sa zone médiane une gorge 21 qui reçoit une rondelle 22 élastique fendue qui coopère avec une saignée réalisée à l'intérieur de l'alésage dudit capot 20.

La tige centrale 2 s'emboîte à l'intérieur du manchon 17 grâce à une saignée 23 pratiquée à son extrémité, formant ainsi un U.

De manière similaire, l'axe 10 à facettes 11 qui coopère au niveau des orifices 18 pratiqués radialement dans la zone 23 du U, présente une longueur au plus égale au diamètre du manchon 17 de manière à ne pas gêner le passage d'une coupelle 16 qui doit recouvrir l'ensemble.

La coupelle 16 sensiblement tubulaire masque, lorsqu'elle est en position, le point d'articulation 3, 4 en bout de tige centrale 2. A cette fin, l'une de ses extrémités forme un U et coulisse, dans un premier temps, sur la tige centrale 2 de façon à permettre le passage de l'axe 10 d'articulation à l'intérieur de l'orifice 9 du palier 8 et au travers des orifices 18 pratiqués à l'extrémité du manchon 17, et dans un deuxième temps, la coupelle 16 est rabattue de manière à recouvrir l'extrémité du manchon 17 et à immobiliser en translation l'axe 10.

Selon une autre caractéristique avantageuse, le manchon 17' destiné à être connecté au moyen de préhension 6 formant l'extrémité de la manivelle 1, est obtenu par une opération d'injection de matière plastique. Ce manchon 17', sensiblement cylindrique, comporte à l'une de ses extrémités une partie 24 en U, traversée radialement par un orifice 25 pour le passage d'un axe 10 à facettes 11 qui permet de coopérer le moyen de préhension 6 à l'autre extrémité de la tige centrale 2.

Le manchon 17' dispose également d'une pluralité de rainures 26 permettant l'accrochage d'un capot 27 tournant faisant office de poignée proprement dite.

De même, ce manchon 17' est recouvert par une coupelle 16 identique à celle utilisée pour recouvrir le manchon 17 relié à la tringle 5 de manoeuvre du tablier du volet roulant.

Les capots 20, 27 tournants sur lesquels l'utilisateur vient positionner ses mains lorsqu'il actionne la manivelle, peuvent être en plastique et teintés dans la masse d'une couleur similaire aux caches d'habillage de la tige.

L'invention telle que décrite ci-dessus offre de multiples avantages car la quasi totalité des composants formant la manivelle (capots, caches d'habillage, manchons, coupelles, bague, axes...) est en matière plastique afin de diminuer le poids de l'ensemble de façon à garantir le maintien en position de la manivelle, notamment dans la configuration travail, quelle que soit la position d'indexation.

Il demeure bien entendu que la présente invention n'est pas limitée aux exemples de réalisation décrits et représentés ci-dessus, mais qu'elle en englobe toutes les variantes telles que décrites dans les revendications.

## Revendications

1. Manivelle (1) comprenant une tige centrale (2) reliée à chacune de ses extrémités, par un point d'articulation (3, 4), à une première tige (5) qui est connectée par l'intermédiaire d'une genouillère d'un cardan à l'axe de rotation du tablier du volet roulant, et à une seconde tige servant de moyen de préhension (6) à l'utilisateur, **caractérisée en ce que** l'un au moins des points d'articulation (3, 4) comporte un orifice (7) de section droite polygonale de manière à coopérer avec un palier (8) dont le profil extérieur est complémentaire à celui de l'orifice (7), ledit palier (8) comprenant un orifice (9) central à section droite oblongue qui coopère avec un axe d'articulation (10) disposant d'une pluralité de facettes (11) afin de connecter ladite tige centrale (2) respectivement au moyen de préhension (6) et à ladite première tige (5).

2. Manivelle selon la revendication précédente, **caractérisée en ce que** le palier (8), monté à force à l'intérieur de l'orifice à section droite polygonale, est réalisé dans un matériau plastique disposant d'un important module d'élasticité.

3. Manivelle selon l'une des revendications 1 ou 2, **caractérisée en ce que** l'axe d'articulation (10) à facettes (11) est réalisé dans un matériau disposant d'un indice de dureté plus important que celui du palier (8), de manière à permettre une déformation élastique de la surface interne de l'orifice (9) lors de la rotation de l'axe d'articulation (10).

4. Manivelle selon l'une quelconque des revendications précédentes, **caractérisée en ce que** la tige centrale (2) est munie d'une pluralité d'orifices (13) répartis selon son axe longitudinal, de manière à permettre le passage d'une pluralité d'ergots (14) venant de caches (15), en matière plastique et éventuellement colorés, qui s'emboîtent les uns au travers des autres, afin d'habiller ladite tige centrale (2).

5. Manivelle selon l'une quelconque des revendications précédentes, **caractérisée en ce que** les axes d'articulation (10) sont reliés, d'une part au moyen de préhension (6) et d'autre part à la tringle (5) de liaison, par l'intermédiaire d'une coupelle (16) et d'un manchon (17, 17').

6. Manivelle selon la revendication 5, **caractérisée en ce que** le manchon (17) est conformé en un tube obtenu par une succession d'opérations de décolletage sur un profilé en matière plastique ou métallique ou par une opération d'injection de matière plastique, et présente à chacune de ses extrémités un orifice perpendiculaire (18, 19) à l'axe longitudinal du manchon qui reçoit respectivement l'axe d'articulation (10) à facettes (11) et une goupille de liaison avec la tringle (5), ledit manchon (17) étant recouvert par une coupelle (16) qui immobilise en translation l'axe (10).

7. Manivelle selon la revendication 5, **caractérisée en ce que** le manchon (17') est obtenu par une opération d'injection de matière plastique et comporte à l'une de ses extrémités une partie (24) en U, traversée radialement par un orifice (25) pour le passage d'un axe (10) à facettes (11) qui permet de coopérer le moyen de préhension (6) à l'autre extrémité de la tige centrale (2).

8. Manivelle selon l'une quelconque des revendications précédentes, **caractérisée en ce que** le manchon (17, 17') dispose respectivement d'un capot tournant (20, 27) sur lequel l'utilisateur vient positionner ses mains lorsqu'il actionne la manivelle, lesdits capots pouvant être en plastique et teintés dans la masse d'une couleur similaire aux caches d'habillage (15) de la tige centrale (2).

## Patentansprüche

1. Kurbel (1), welche einen mittleren Stab (2) umfaßt, der an jedem Ende durch ein Gelenk (3, 4) mit einem ersten Stab (5), der,über ein Kniegelenk eines Kardangelenks an die Drehwelle der Rolladenfläche angeschlossen ist, und mit einem zweiten Stab, der als Griff (6) für den Benutzer dient, verbunden ist, **dadurch gekennzeichnet, daß** wenigstens eines der Gelenke (3, 4) eine Öffnung (7) mit polygonalem Querschnitt derart enthält, daß sie mit einem Lager (8) zusammenwirkt, dessen Außenprofil zu dem der Öffnung (7) komplementär ist, wobei das Lager (8) eine mittige Öffnung (9) mit länglichem Querschnitt enthält, welche mit einer Gelenkwelle (10) zusammenwirkt, die über eine Vielzahl von Seitenflächen (11) verfügt, um den mittleren Stab (2) mit dem Griff (6) bzw. dem ersten Stab (5) zu verbinden.

2. Kurbel nach vorhergehendem Anspruch, **dadurch gekennzeichnet, daß** das Lager (8), welches sich in Preßpassung in der Öffnung mit polygonalem Querschnitt befindet, aus einem Kunststoff ausgeführt ist, der einen hohen Elastizitätsmodul besitzt.

3. Kurbel nach Anspruch 1 oder 2, **dadurch gekennzeichnet, daß** die Gelenkwelle (10) mit Seitenflächen (11) aus einem Material ausgeführt ist, dessen Härtezahl derart größer als die des Lagers (8) ist, daß sie eine elastische Verformung der Innenfläche von Öffnung (9) bei der Drehung der Gelenkwelle (10) erlaubt.

4. Kurbel nach einem der vorhergehenden Ansprüche, **dadurch gekennzeichnet, daß** der mittlere Stab (2) mit einer Vielzahl von Öffnungen (13) versehen ist, die in seiner Längsachse so verteilt sind, daß sie den Durchgang einer Vielzahl von Stiften (14) ermöglichen, die zu Abdeckungen (15) gehören, welche aus gegebenenfalls eingefärbtem Kunststoff bestehen und sich gegenüberliegend ineinander einpassen, damit der mittlere Stab (2) verkleidet wird.

5. Kurbel nach einem der vorhergehenden Ansprüche, **dadurch gekennzeichnet, daß** die Gelenkwellen (10) über eine Hülse (16) und eine Muffe (17, 17') einerseits mit dem Griff (6) und andererseits mit dem Verbindungsstab (5) verbunden sind.

6. Kurbel nach Anspruch 5, **dadurch gekennzeichnet, daß** die Muffe (17) zu einem Rohr ausgebildet ist, das durch eine Abfolge von Abstechvorgängen aus einem Profil aus Kunststoff bzw. Metall oder durch Spritzgießen von Kunststoff erhalten worden ist und an jedem Ende eine Queröffnung (18, 19) zur Längsachse der Muffe aufweist, welche die Gelenkwelle (10) mit Seitenflächen (11) bzw. einen Verbindungsstift mit dem Stab (5) aufnimmt, wobei die Muffe (17) mit einer Hülse (16) bedeckt ist, welche die Translation der Weile (10) blokkiert.

7. Kurbel nach Anspruch 5, **dadurch gekennzeichnet, daß** die Muffe (17') durch Spritzgießen von Kunststoff erhalten ist und an einem Ende einen U-förmigen Teil (24) umfaßt, durch welchen radial eine Öffnung (25) für den Durchgang einer Gelenkwelle (10) mit Seitenflächen (11) führt, die das Zusammenwirken des Griffs (6) mit dem anderen Ende des mittleren Stabes (2) ermöglicht.

8. Kurbel nach einem der vorhergehenden Ansprüche, **dadurch gekennzeichnet, daß** die Muffe (17, 17') jeweils über eine drehbare Außenhülse (20, 27) verfügt, an denen der Benutzer anfaßt, wenn er die Kurbel betätigt, wobei die Außenhülsen aus Kunststoff bestehen und in der Masse mit einer Farbe eingefärbt sein können, welche der der Abdeckungen (15) des mittleren Stabes (2) ähnelt.

## Claims

1. Crank (1) comprising a central bar (2) connected at each of its ends by an articulation point (3, 4) to a first bar (5) which is connected via a cardan knuckle joint to the rotational spindle of the roller blind apron and to a second bar serving as a gripping means (6) for the user, **characterised in that** at least one of the articulation points (3, 4) comprises an orifice (7) having a polygonal cross-section so as to cooperate with a bearing (8) of which the external profile is complementary with that of the orifice (7), said bearing (8) comprising a central orifice (9) having an oblong cross-section which cooperates with an articulating spindle (10) having a plurality of facets (11) so as to connect said central bar (2) to the gripping means (6) and said first bar (5) respectively.

2. Crank according to the preceding claim, **characterised in that** the bearing (8) force-fitted inside the orifice having a polygonal cross-section is produced from a plastics material having a significant modulus of elasticity.

3. Crank according to either of claims 1 or 2, **characterised in that** the articulating spindle (10) having facets (11) is produced from a material having a hardness index which is greater than that of the bearing (8) so as to allow elastic deformation of the internal surface of the orifice (9) during rotation of the articulating spindle (10).

4. Crank according to any of the preceding claims, **characterised in that** the central bar (2) is equipped with a plurality of orifices (13) distributed along its longitudinal axis so as to allow the passage of a plurality of pins (14) emerging from optionally coloured shields (15) made of plastics material, which fit one through the other so as to clothe said central bar (2).

5. Crank according to any of the preceding claims, **characterised in that** the articulating spindles (10) are connected, on the one hand to the gripping means (6) and on the other hand to the connecting rod (5) via a cap (16) and a sleeve (17, 17').

6. Crank according to claim 5, **characterised in that** the sleeve (17) is shaped into a tube obtained by a succession of turning operations on a profile made of plastics or metallic material or by an injection-moulding operation from plastics material, and has, at each of its ends, an orifice (18,19) perpendicular to the longitudinal axis of the sleeve which receives the articulating spindle (10) having facets (11) and a dowel for connection to the connecting rod (5) respectively, said sleeve (15) being covered by the cap (16) which immobilises the spindle (10) in translation.

7. Crank according to claim 5, **characterised in that** the sleeve (17') is obtained by an injection-moulding operation from plastics material and comprises, at one of its ends a U-shaped portion (24)which is radially traversed by an orifice (25) for the passage of spindle (10) having facets (11) which allows cooperation of the gripping means (6) at the other end of the central bar (2).

8. Crank according to any of the preceding claims, **characterised in that** the sleeve (17, 17') is provided with a rotating cowl (20, 27) on which the user will position his hands when he actuates the crank, wherein said cowls may be made of plastics material and may be dyed in the mass with a colour similar to the clothing shields (15) of the central rod (2).
